# EUROPÄISCHE PATENTSCHRIFT

(11) **EP 1 697 618 B1**
(45) Veröffentlichungstag und Bekanntmachung des Hinweises auf die Patenterteilung: **26.12.2012**
(21) Anmeldenummer: 04797660.0
(22) Anmeldetag: 05.11.2004
(51) Int. Cl.: F01D 9/04, F01D 25/24

(54) **LEITSCHAUFELTRÄGER MIT MEHREREN LEITSCHAUFELN UND VERFAHREN ZUM MONTIEREN VON LEITSCHAUFELN AN EINEN LEITSCHAUFELTRÄGER**
STATOR VANE CARRIER AND PLURALITY OF STATOR VANES AND METHOD OF MOUNTING STATOR VANES TO THE STATOR VANE CARRIER
STATOR ET UNE PLURALITE D'AUBES STATORIQUES ET PROCEDE DE FIXATION D'AUBES STATORIQUES DANS LE STATOR

(30) Priorität: 23.12.2003 EP 03029771
(43) Veröffentlichungstag der Anmeldung: 06.09.2006
(73) Patentinhaber: SIEMENS AKTIENGESELLSCHAFT, 80333 München (DE)
(72) Erfinder: SCHULTEN, Wilhelm, 45359 Essen (DE)
(86) Internationale Anmeldenummer: PCT/EP2004/012553
(87) Internationale Veröffentlichungsnummer: WO 2005/066463

(56) Entgegenhaltungen:
- EP-A- 0 555 082
- DE-A- 4 436 731
- DE-C- 518 106
- GB-A- 216 737
- US-A- 998 820
- US-A- 3 532 437
- US-A- 4 142 827

## Beschreibung

Die Erfindung betrifft einen ringförmigen Leitschaufelträger mit mehreren Leitschaufeln für eine Strömungsmaschine zum Befestigen der Leitschaufeln gemäß

Anspruch 1 und ein Verfahren zum Montieren von Leitschaufeln an einem ringförmigen Leitschaufelträger einer Strömungsmaschine gemäß Anspruch 11.

An Generatoren angekoppelte Gasturbinen werden zur Umwandlung von fossiler Energie in elektrische Energie eingesetzt. Eine Gasturbine weist dazu entlang ihrer Rotorwelle in Strömungsrichtung der Gase einen Verdichter, eine Brennkammer und eine Turbineneinheit auf. Beim Betrieb der Gasturbine saugt der Verdichter Umgebungsluft an und verdichtet diese. Anschlie-βend wird die Verdichterluft mit einem Brennmittel vermischt und der Brennkammer zugeführt. Dort verbrennt das Gemisch zu einem heißen gasförmigen Arbeitsmedium und strömt in die mit Schaufeln versehene Turbineneinheit ein. Die am Gehäuse der Turbineneinheit befestigten Leitschaufeln lenken das Arbeitsmedium auf die am Rotor befestigten Laufschaufeln, so dass diese den Rotor in eine Drehbewegung versetzen. Die so aufgenommene Rotationsenergie des Rotors wird durch den am Rotor angekoppelten Generator in elektrische Energie umgewandelt. Ferner wird sie zum Antrieb des Verdichters genutzt.

Hierzu ist eine Befestigung von Turbinenschaufeln aus der US 998,820 bekannt. Dabei drückt eine entlang des Umfangs einer ringförmigen Leitschaufelhaltenut sich erstreckende, leicht wellenförmige Blattfeder Leitschaufelfüße gegen die Hinterschneidungen der Leitschaufelhaltenut. Die Leitschaufeln der Turbine sind federgelagert und können somit den radialen Bewegungen des Rotors folgen. Die wellige Blattfeder nimmt entweder die auf die Leitschaufeln wirkenden Kräfte durch die radiale Rotorbewegung auf oder führt gegebenenfalls die Leitschaufeln in Radialrichtung nach.

Aus der DE 44 36 731 ist ein Verdichter mit einem als Gehäuse ausgeführten Leitschaufelträger zum Halten von freistehenden Leitschaufeln bekannt. An der Innenseite des Leitschaufelträgers ist eine Umfangsnut mit Hinterschneidungen vorgesehen. Das Gehäuse ist in zwei Hälften unterteilt, so dass bei offenem Gehäuse die Leitschaufeln zur Montage in die aufgeteilte Umfangsnut eingesetzt und entlang dieser verschoben werden können. Ferner ist beschrieben, dass zwischen den Leitschaufeln vorgesehene Zwischenstücke durch eingelegte Unterlagen fixiert werden.

Die Umfangsnut und die dazu komplementär ausgebildeten Leitschaufelfüße der Leitschaufeln sind dabei mit radialem Spiel in der Umfangsnut eingesetzt.

Das radiale Spiel der freistehenden Leitschaufeln kann jedoch zu Strömungsverlusten in der zu komprimierenden Luft führen.

Die Aufgabe der Erfindung ist es, einen Leitschaufelträger mit mehreren Leitschaufeln mit verminderten Strömungsverlusten anzugeben. Ferner ist es die Aufgabe der Erfindung, ein Verfahren zum Montieren von Leitschaufeln an einem ringförmigen Leitschaufelträger einer Strömungsmaschine dazu anzugeben.

Die Lösung der auf die nach dem Oberbegriff des Anspruch 1 ausgebildete Strömungsmaschine gerichtete Aufgabe sieht vor, dass für jede Leitschaufel der Kontaktbereich und der Abstützbereich in Radialrichtung des Rotors gesehen fluchten.

Die Erfindung geht dabei von der Erkenntnis aus, dass jeder Leitschaufel bzw. jedem Leitschaufelfuß zumindest ein Press-segment zugeordnet ist. Zur Aufnahme eines Presssegments ist im Nutgrund der Umfangsnut eine nutförmige Ausnehmung vorgesehen. Im montierten Zustand erzeugen die Presssegmente eine Vorspannung, die den Leitschaufelfuß an die Hinterschneidungen der Umfangsnut presst, so dass die Leitschaufel einen festen und sicheren Sitz ohne Spiel aufweist. Hierzu stützt sich jedes Presssegment in einem Abstützbereich in der Ausnehmung ab und drückt über einen dazu radial fluchtenden Kontaktbereich den Leitschaufelfuß ungefedert an die Hinterschneidung. Eine federnde Halterung der Leitschaufeln, so wie sie beispielsweise aus vorgenannten der US 998,820 bekannt ist, wird hier gezielt vermieden.

Ferner wird durch die Presssegmente erreicht, dass keine kostenintensive manuelle Anpassarbeit bei der Montage der Leitschaufeln nötig ist. Vergleichsweise große Toleranzen der Umfangsnut und der Leitschaufelfüße sind dabei kostenmindernd möglich.

Besonders vorteilhaft ist die Weiterbildung, bei der im Nutgrund zwei nutförmige Ausnehmungen vorgesehen sind, in denen sich jeweils Presssegmente befinden. Somit wird eine Leitschaufel bzw. ein Leitschaufelfuß von einem Paar Presssegmenten an die Hinterschneidungen der Umfangsnut gepresst. Mit nur einem Presssegment könnte der Leitschaufelfuß um den Kontaktbereich, an der das Presssegment am Leitschaufelfuß anliegt, axial kippen, oder den Leitschaufelfuß ungleichmäßig an die beiden Hinterschneidungen anpressen.

Wenn die in einer Ausnehmung angeordneten Presssegmente in Umfangsrichtung aneinanderliegend einen Presssegmentring bilden, so können alle Presssegmente gleich ausgebildet sein und zur Montage einfach nacheinander aneinander geschoben werden. Die reduziert die Herstellungs- und die Montagekosten.

Eine einfache Montage einer Leitschaufel lässt sich erzielen, wenn jedes Presssegment in Umfangsrichtung zumindest zwei Abschnitte umfasst, wobei einer der Abschnitte in Radialrichtung ein Übermaß zur Bildung der Vorspannung aufweist. Bei der Montage wird der Leitschaufelfuß über ein bereits in der Ausnehmung vorgesehenes Presssegment in eine Betriebslage verschoben. Da die Leitschaufel oder deren Plattform in Umfangsrichtung breiter sein kann als der Leitschaufelfuß, ist es sinnvoll, das Übermaß nur in dem Abschnitt des Presssegments vorzusehen, der in der Betriebslage den Leitschaufelfuß kontaktiert. Da die anderen Abschnitte nur während des Verschiebevorgangs mit dem Leitschaufelfuß in Berührung kommen, würde ein hier vorgesehenes Übermaß den anfänglichen Verschiebevorgang hindern. Weiterhin dienen der oder die restlichen Abschnitte des Presssegments in Umfangsrichtung als Anschlagsfläche für nachfolgend eingebaute Presssegmente, die sich dann in richtiger Betriebslage befinden. Zweckmäßigerweise weist die Ausnehmung einen innere Abstützbereich als Gegenlager auf, an dem das Presssegment sich abstützt. Das Übermaß ist geringfügig größer als der Abstand vom Leitschaufelfuß zur inneren Abstützbereich.

Eine Verschiebung in Umfangsrichtung der montierten Leitschaufeln wird verhindert, wenn im Leitschaufelring zumindest ein Sicherungselement eine Leitschaufel gegen eine Verschiebung in Umfangsrichtung sichert.

In einer vorteilhaften Weiterbildung sind zwischen zwei benachbarten Leitschaufeln eines Leitschaufelrings Plattformelemente vorgesehen. Der Leitschaufelfuß kann kompakter und schmaler gestaltet werden, so dass Herstellungsverfahren wie Schmieden oder Fräsen mit wenig Materialeinsatz pro Rohteil möglich sind. Das Plattformelement kann dabei zusätzlich aus einem preiswerteren Material, wie z.B. ST37, als die Leitschaufel gefertigt werden.

Zur Demontage der Leitschaufeln ist es sinnvoll, eine Aussparung an den Plattformelementen und oder an den Leitschaufelfüßen vorzusehen. Mittels eines Werkzeuges kann dann der Leitschaufelfuß gegenüber dem Presssegment verschoben werden, bis beide gelöst sind.

Vorzugsweise ist die Strömungsmaschine ein Verdichter.

Die auf das Verfahren gerichtete Aufgabe wird durch die Merkmale des Anspruchs 11 gelöst.

Die Erfindung wird anhand einer Zeichnung erläutert. Dabei zeigen:
- Fig. 1: einen Schnitt durch einen Leitschaufelträger mit einer Leitschaufel,
- Fig. 2: einen Schnitt durch einen Leitschaufelträger gemäß II-II,
- Fig. 3: einen Schnitt durch einen Leitschaufelträger gemäß Schnitt III-III,
- Fig. 4: ein Presssegment und
- Fig. 5: einen Längsteilschnitt durch eine Gasturbine.

Die Fig. 5 zeigt eine Gasturbine 1 in einem Längsteilschnitt. Sie weist im Inneren einen um eine Drehachse 2 drehgelagerten Rotor 3 auf, der auch als Turbinenläufer oder Rotorwelle bezeichnet wird. Entlang des Rotors 3 folgen aufeinander ein Ansauggehäuse 4, ein Verdichter 5, eine torusartige Ringbrennkammer 6 mit mehreren koaxial angeordneten Brennern 7, eine Turbine 8 und das Abgasgehäuse 9.

Im Verdichter 5 ist ein ringförmiger Verdichterkanal 10 vorgesehen, der sich in Richtung der Ringbrennkammer 6 im Querschnitt verjüngt. Am brennkammerseitigen Ausgang des Verdichters 5 ist ein Diffusor 11 angeordnet, der mit der Ringbrennkammer 6 in Strömungsverbindung steht. Die Ringbrennkammer 6 bildet einen Verbrennungsraum 12 für ein Gemisch aus einem Brennmittel und verdichteter Luft. Ein in der Turbine 8 angeordneter Heißgaskanal 13 ist mit dem Verbrennungsraum 12 in Strömungsverbindung, wobei dem Heißgaskanal 13 das Abgasgehäuse 9 nachgeordnet ist.

Im Verdichterkanal 10 und im Heißgaskanal 13 sind jeweils alternierend Schaufelringe angeordnet. Es folgt einem aus Leitschaufeln 14 gebildeten Leitschaufelring 15 jeweils ein aus Laufschaufeln 16 gebildeter Laufschaufelring 17. Die feststehenden Leitschaufeln 14 sind dabei mit einem Leitschaufelträger 18 verbunden, wo hingegen die Laufschaufeln 16 am Rotor 3 mittels einer Scheibe 19 verbunden sind.

Während des Betriebes der Gasturbine 1 wird vom Verdichter 5 durch das Ansauggehäuse 4 Luft angesaugt und im Verdichterkanal 10 verdichtet. Eine am brennerseitigen Ende des Verdichters 5 bereitgestellt Luft L wird durch den Diffusor 11 zu den Brennern 7 geführt und dort mit einem Brennmittel vermischt. Das Gemisch wird dann unter Bildung eines Arbeitsfluids 20 im Verbrennungsraum 12 verbrannt. Von dort aus strömt das Arbeitsfluid 20 in den Heißgaskanal 13. An den in der Turbine 8 angeordneten Leitschaufeln 14 und an den Laufschaufeln 16 entspannt sich das Arbeitsfluid 20 impulsübertragend, so dass der Rotor 3 angetrieben wird und mit ihm eine an ihm angekoppelte Arbeitsmaschine (nicht dargestellt).

Die Fig. 1 zeigt einen Schnitt durch einen Leitschaufelträger 18 und eine freistehende Leitschaufel 14. Der ringförmige Leitschaufelträger 18 weist an seiner dem Verdichterkanal 10 zugewandten Wand eine innere Umfangsnut 21 auf. An dessen Seitenwänden 22 sind jeweils durch einen Vorsprung 23 gebildete Hinterschneidungen 24 vorgesehen. Im Nutgrund 25 sind ferner zwei nutenförmige Ausnehmungen 26 angeordnet, die ebenfalls als weitere Umfangsnuten ausgebildet sein können. Die Ausnehmungen 26 ragen dabei mit einer radialen Tiefe in den Leitschaufelträger 18 hinein, die größer ist als die Breite B ihrer Öffnung im Nutgrund 25.

Die Leitschaufel 14 erstreckt sich mit ihrem Leitschaufelfuß 27 in die Umfangsnut 21 hinein. Dabei ist der Leitschaufelfuß 27 komplementär zu den Hinterschneidungen 24 der Umfangsnut 21, also T-förmig, ausgebildet, so dass die Leitschaufel 14 in der Umfangsnut 21 gehalten wird. Am Leitschaufelfuß 27 ist eine den Verdichterkanal 10 radial nach außen begrenzende Plattform 29 vorgesehen, von der aus sich das freistehende Schaufelblattprofil 28 in den Verdichterkanal 10 hinein erstreckt.

In den Ausnehmungen 26 sind jeweils Presssegmente 30 angeordnet, die den Leitschaufelfuß 27 mit einer Vorspannung an die Vorsprünge 23 der Umfangsnut 21 presst.

Fig. 2 zeigt den Leitschaufelträger 18 und die Leitschaufel 14 gemäß dem Schnitt II-II der Fig. 1. Zwischen zwei benachbarten Leitschaufeln 14 eines Leitschaufelrings 15 ist ein Plattformelement 32 vorgesehen, welches den Verdichterkanal 10 radial nach außen begrenzt. Dabei ist das Plattformelement 32 analog eines Leitschaufelfußes 27 in der Umfangsnut 21 verhakt.

Radial von außen nach innen betrachtet liegt das Presssegment 30 mit einem Abstützbereich 31 an der Abstützwand 40 an. Radial weiter innen weist das Presssegment 30 in einen ersten Abschnitt 34 (Fig.4) an seiner dem Leitschaufelfuß 27 zugewandten Seite einen Kontaktbereich 33 auf, die am Leitschaufelfuß 27 anliegt und diesen gegen die Vorsprünge 23 presst; Abstützbereich 31 und Kontaktbereich 33 liegen für jede Leitschaufel (14, 16) auf einem Radius und fluchten. In einem zweiten Abschnitt 35 (Fig. 4) ist eine Fläche 36, die gegenüber dem Kontaktbereich 33 zurückspringt, dem Plattformelement 32 zugewandt. In der Betriebslage liegt die Fläche 36 der Rückseite eines zur Leitschaufel 14 benachbarten des Plattformelements 32 berührungslos oder mit nur vergleichsweise geringer Vorspannung gegenüber.

Fig. 3 zeigt einen Schnitt durch Fig. 1 gemäß der Schnittebene III-III. Zwischen zwei Leitschaufeln 14 ist das Plattformelement 32 angeordnet. Die Umfangsnut 21 verläuft dabei in Umfangsrichtung U, wobei an deren Seitenwänden 22 die Hinterschneidungen 24 gezeigt sind. Im Nutgrund 25 befinden sich zwei Ausnehmungen 26 mit Abstützwänden 40. In der in Fig. 3 links dargestellten Ausnehmung 26 ist ein Presssegment 30 angeordnet, dessen Fläche 36 gezeigt ist. Das Plattformelement 32 weist an einer der Leitschaufel 14 zugewandten Stirnseite eine Aussparung 37 auf, in welches ein Werkzeug mit einem Hebel einbringbar ist, um die Leitschaufel 14 zur Demontage von dem Kontaktbereich 33 in Richtung der Fläche 36 zu schieben und sie somit zu lösen.

Damit die Leitschaufeln 14 und die Plattformelemente 32 sich aufgrund von Toleranzen und instationären Wärmedehnungen in Umfangsrichtung U nicht verschieben, kann beispielsweise jedes dritte Plattformelement 32 durch ein Sicherungselement 38, welches in eine weitere Aussparung 39 der strömungsabgewandten Seite der Leitschaufel 14 eingebracht ist, fixiert werden.

Die Presssegmente 30 und Sicherungselemente 38 befinden sich zwischen Leitschaufelträger 18 und den Leitschaufeln 14 bzw. den Plattformelementen 32, so dass sie nicht in den Verdichterkanal 10 hineingelangen können.

Fig. 4 zeigt das Presssegment 30 mit dem ersten Abschnitt 34 und dem zweiten Abschnitt 35. Im ersten Abschnitt 34 ist der Kontaktbereich 33 zum gegenüberliegenden Abstützbereich 31 in einem Abstand B₁ beabstandet. Im zweiten Abschnitt 35 ist die Fläche 36 zur gegenüberliegenden Rückseite in einem weiteren Abstand B₂ beabstandet. Der Abstand B₁ ist größer als der Abstand B₂. Die Krümmung des Presssegmentes 30 in Umfangsrichtung ist hierbei nicht dargstellt.

Der Abstand B₁ entspricht einem Abstand S (Fig.1), der zwischen dem Abstützbereich 31 und dem Leitschaufelfuß gemessen wird, zuzüglich eines Übermaßes von ca. 0,3 mm. Der Abschnitt 35 ohne Übermaß weist dagegen einen Abstand B₂ auf, der annähernd dem Abstand S entsprechen kann.

Weil der Abstand B₂ um ca. 0,3 mm größer ist als der Abstand S, wirkt in der Betriebslage eine durch das Presssegment 30 erzeugte Vorspannung auf den Leitschaufelfuß 27, der diesen an die Hinterschneidung 24 ungefedert presst und sicher fixiert.

Zur Montage einer Leitschaufel 14 an dem Leitschaufelträger 18 wird zuerst in jede nutförmige Ausnehmung 26 jeweils ein Presssegment 30 eingebracht. Entweder kann dann die Leitschaufel 14 durch radiales Hineinbewegen in die Umfangsnut 21 mit anschließendem Verdrehen eingebracht werden, so dass die am Leitschaufelfuß 27 vorgesehenen T-förmigen Vorsprünge die Hinterschneidung 24 hintergreifen. Oder sie werden in die Umfangsnut 21 eingeschoben, wenn diese eine dafür geeignete Öffnung aufweist, wie z.B. die Teilfuge des Gehäuses. Anschließend wird die Leitschaufel 14 in Richtung der freien Presssegmente 30 verschoben, bis der Leitschaufelfuß 27 die Fläche 36 der Presssegmente 30 überdeckt und an den hervorstehenden Kontaktbereich 33 anstößt. Mit einem Werkzeug und mit erhöhtem Kraftaufwand kann nun die Leitschaufel 14 über den Kontaktbereich 33 geschoben werden, bis der Leitschaufelfuß 27 den Kontaktbereich 33 vollständig überdeckt. Dabei wird ein Teil des Übermaßes vom Leitschaufelfuß 27 abgerieben. Die im Presssegment 30 herrschende Vorspannung presst dann den Leitschaufelfuß 27 von außen gegen die Hinterschneidung 24 der Umfangsnut 21. Somit ist eine sichere und vorbestimmte Lage der Leitschaufel 14 gegeben.

Eine Konstruktion ohne Plattformelemente 32 ist auch denkbar, wenn die Plattformen 29 der Leitschaufeln 14 in Umfangsrichtung U so breit ausgestaltet werden, dass sie den von den Plattformelementen 32 überbrückten Raum ausfüllen. Die Presssegmente 30 bleiben dabei unverändert.

Durch die Presssegmente 30 wird erreicht, dass keine kostenintensive manuelle Anpassarbeit bei der Montage der Leitschaufeln 14 nötig ist. Ferner ist die Umfangsnut 21 und sind die Leitschaufelfüße 27 mit vergleichsweise großen Toleranzen herstellbar. Die Plattformelemente 32 als auch die Presssegmente 30 können aus dem kostengünstigen Material ST37 gefertigt sein.

Die Anwendung der Erfindung auf Dampfturbinen zum Befestigen von Dampfturbinenleitschaufeln wäre auch denkbar.

## Patentansprüche

1. Ringförmiger Leitschaufelträger (18) zum Befestigen von Leitschaufeln (14, 16) für eine Strömungsmaschine,
mit mehreren, bezogen auf einen Rotor (3) im gleichen Winkelabstand sich radial erstreckende Leitschaufeln (14, 16) mit außen liegenden Leitschaufelfüßen (27), welche Leitschaufeln (14, 16) einen Leitschaufelring (15) bilden,
an dem die Leitschaufelfüße (27)in einer inneren Umfangsnut (21) mit Hinterschneidungen (24) gehalten sind, welche von den Leitschaufelfüßen (27) hintergreifbar sind sowie
mit zumindest einer im Nutgrund (25) der Umfangsnut (21) entlang ihres Umfangs verlaufenden nutförmigen Ausnehmung (26) und mit mindestens einem darin angeordneten ringförmigen Presssegment (30), welches unter Vorspannung (23) gegen die Leitschaufelfüße (27) drückt,
wobei das Presssegment sich radial außen gesehen in der nutförmigen Ausnehmung (26) in einem Abstützbereich (31) abstützt und radial innen gesehen unter Bildung eines Kontaktbereiches an dem Leitschaufelfuß (17) anliegt, **dadurch gekennzeichnet,**
**dass** das Presssegment (30) die Leitschaufel (14, 16) ungefedert abstützt und
**dass** für jede Leitschaufel (14, 16) der Kontaktbereich und der Abstützbereich (31) in Radialrichtung des Rotors (3) gesehen fluchten.

2. Leitschaufelträger (18) nach Anspruch 1,
**dadurch gekennzeichnet,**
**dass** im Nutgrund (25) zwei nutförmige Ausnehmungen (26) vorgesehen sind, in denen sich jeweils Presssegmente (30) befinden.

3. Leitschaufelträger (18) nach Anspruch 1 oder 2,
**dadurch gekennzeichnet,**
**dass** die Presssegmente einer Ausnehmung (26) in Umfangsrichtung (U) aneinander liegend einen Presssegmentring bilden.

4. Leitschaufelträger (18) nach einem der vorherigen Ansprüche,
**dadurch gekennzeichnet,**
**dass** jedes Presssegment (30) in Umfangsrichtung (U) zumindest zwei Abschnitte umfasst, wobei zumindest einer der Abschnitte in Radialrichtung ein Übermaß zur Bildung der Vorspannung (23) aufweist.

5. Leitschaufelträger (18) nach Anspruch 4,
**dadurch gekennzeichnet,**
**dass** der mit dem Übermaß versehene Abschnitt eine Breite (B₁) aufweist, die größer ist als der Abstand vom Leitschaufelfuß (27) zur inneren Abstützbereich 31.

6. Leitschaufelträger (18) nach einem der vorherigen Ansprüche,
**dadurch gekennzeichnet,**
**dass** der Leitschaufelring (15) mit zumindest einem Sicherungselement (38) gegen eine Verschiebung in Umfangsrichtung (U) gesichert ist.

7. Leitschaufelträger (18) nach einem der vorherigen Ansprüche,
**dadurch gekennzeichnet,**
**dass** jeweils zwischen zwei benachbarten Leitschaufeln (14, 16) eines Leitschaufelrings (15) Plattformelemente (32) vorgesehen sind.

8. Leitschaufelträger (18) nach einem der vorherigen Ansprüche,
**dadurch gekennzeichnet,**
**dass** die Leitschaufelfüße (27) und/oder die Plattformelemente (32) eine Aussparung (37, 38) zum Abrücken aufweisen.

9. Strömungsmaschine,
**dadurch gekennzeichnet, dass** diese mit einem ringförmigen Leitschaufelträger (18) gemäß einem der Ansprüche 1 bis 8 ausgestattet ist.

10. Strömungsmaschine nach Anspruch 9,
**dadurch gekennzeichnet,**
**dass** sie als Verdichter (5) ausgebildet ist.

11. Verfahren zum Montieren von Leitschaufeln (14, ,16) in
einer Vorrichtung nach einem oder mehreren der Ansprüche 1 bis 9, **dadurch gekennzeichnet,**
**dass** zum Montieren jeder Leitschaufel (14, 16) am Leitschaufelträger (18) die nachfolgenden Arbeitsschritte durchgeführt werden:
a) ein Presssegment (30) wird in eine Ausnehmung (26) eingebracht, so dass sein mit Übermaß versehener Abschnitt einer bereits montierten Leitschaufel (14, 16) zugewandt ist,
b) das Presssegment wird dann zur montierten Leitschaufel (14, 16) verschoben, bis es am Presssegment der benachbarten Leitschaufel (14, 16) anliegt,
c) anschließend wird eine Leitschaufel (14, 16) in die Umfangsnut (21) eingebracht und in Richtung des Presssegments (30) verschoben, bis dessen Leitschaufelfuß (27) an dem mit Übermaß versehenen Abschnitt anliegt,
d) unter Krafteinwirkung wird der Leitschaufelfuß (27) über den mit Übermaß versehen Abschnitt geschoben, bis der Leitschaufelfuß (27) an der bereits montierten Leitschaufel (14, 16) anliegt, so dass er unter einer vom Presssegment (30) erzeugten Vorspannung (23) an die Hinterschneidung (24) ungefedert gedrückt wird.

## Claims

1. Annular stator blade carrier (18) for the fastening of stator blades (14, 16) for a turbomachine,
having a plurality of radially extending stator blades (14, 16) with equal angular spacing with regard to a rotor (3) and with stator blade roots (27) disposed on the outside, which stator blades (14, 16) form a stator blade ring (15),
on which carrier the stator blade roots (27) are retained in an inner circumferential groove (21) by undercuts (24) behind which the stator blade roots (27) can fit, and with at least one groove-like recess (26) which extends in the groove base (25) of the circumferential groove (21) along its circumference, and with at least one annular press segment (30) which is arranged therein and presses against the stator blade roots (27) under pretension (23),
wherein the press segment, as seen radially on the outside, is supported in the groove-like recess (26) in a support region (31) and, as seen radially on the inside, butts against the stator blade root (17), forming a contact region,
**characterized in that**
the press segment (30) supports the stator blade (14, 16) in an unsprung manner and
**in that** for each stator blade (14, 16) the contact region and the support region (31) are in alignment, as seen in the radial direction of the rotor (3).

2. Stator blade carrier (18) according to Claim 1,
**characterized in that**
provision is made in the groove base (25) for two groove-like recesses (26), in which press segments (30) are located in each case.

3. Stator blade carrier (18) according to Claim 1 or 2,
**characterized in that**
the press segments of a recess (26), abutting in the circumferential direction (U), form a press-segment ring.

4. Stator blade carrier (18) according to one of the preceding claims,
**characterized in that**
each press segment (30) comprises at least two sections in the circumferential direction (U), wherein at least one of the sections has an oversize in the radial direction for forming the pretension (23).

5. Stator blade carrier (18) according to Claim 4,
**characterized in that**
the section provided with the oversize has a width (B₁) which is larger than the distance from the stator blade root (27) to the inner support region (31).

6. Stator blade carrier (18) according to one of the preceding claims,
**characterized in that**
the stator blade ring (15) is locked against displacement in the circumferential direction (U) by at least one locking element (38).

7. Stator blade carrier (18) according to one of the preceding claims,
**characterized in that**
platform elements (32) are provided between two adjacent stator blades (14, 16) of a stator blade ring (15) in each case.

8. Stator blade carrier (18) according to one of the preceding claims,
**characterized in that**
the stator blade roots (27) and/or the platform elements (32) have a cutout (37) for moving them away.

9. Turbomachine,
**characterized in that** this is equipped with an annular stator blade carrier (18) according to one of Claims 1 to 8.

10. Turbomachine according to Claim 9,
**characterized in that** it is designed as a compressor (5).

11. Method for installing stator blades (14, 16) in a device according to one of, or to a plurality of, Claims 1 to 9, **characterized in that**
for installing each stator blade (14, 16) on the stator blade carrier (18) the following working steps are carried out:
a) a press segment (30) is introduced into a recess (26) so that its section provided with the oversize faces an already installed stator blade (14, 16),
b) the press segment is then slid towards the installed stator blade (14, 16) until it butts against the press segment of the adjacent stator blade (14, 16),
c) a stator blade (14, 16) is then introduced into the circumferential groove (21) and slid in the direction of the press segment (30) until its stator blade root (27) butts against the section provided with the oversize,
d) by force action, the stator blade root (27) is slid over the section provided with the oversize until the stator blade root (27) butts against the already installed stator blade (14, 16) so that it is pressed in an unsprung manner onto the undercut (24, under a pretension (23) which is created by the press segment (30).

## Revendications

1. Support ( 18 ) annulaire d'aube directrice pour la fixation d'aubes ( 14, 16 ) directrices d'une turbomachine, ayant plusieurs aubes ( 14, 16 ) directrices s'étendant radialement à une même distance angulaire rapportée à un rotor ( 3 ) et ayant des emplantures ( 27 ) d'aubes directrices qui se trouvent vers l'extérieur, qui forment des aubes ( 14, 16 ) directrices d'un anneau ( 15 ) d'aubes directrices,
sur lequel les emplantures ( 27 ) d'aubes directrices sont maintenues dans une rainure ( 21 ) périphérique intérieure ayant des contre dépouilles ( 24 ) qui peuvent être accrochées par les emplantures ( 27 ) d'aubes directrices, ainsi que
ayant au moins un évidement ( 26 ) en forme de rainure dans le fond ( 25 ) de la rainure ( 21 ) périphérique, s'étendant le long de son pourtour et ayant au moins un segment ( 30 ) annulaire de pression, qui y est disposé et qui appuie sous précontrainte ( 23 ) sur les emplantures ( 27 ) d'aubes directrices
le segment de pression s'appuyant radialement, considéré de l'extérieur, dans l'évidement ( 26 ) en forme de rainure, dans une zone ( 31 ) d'appui et s'appliquant à l'emplanture ( 17 ) d'aubes directrices, considérée radialement, vers l'intérieur, avec formation d'une zone de contact,
**caractérisé**
**en ce que** le segment ( 30 ) de pression sert d'appui, sans suspension, aux aubes ( 14, 15 ) directrices et
**en ce que** pour chaque aube ( 14, 16 ) directrice, la zone de contact et la zone ( 31 ) d'appui sont alignées considérées dans la direction radiale du rotor ( 3 ).

2. Support ( 18 ) d'aubes directrices suivant la revendication 1,
**caractérisé**
**en ce qu'**il est prévu dans le fond ( 25 ) de la rainure, deux évidements ( 26 ) en forme de rainure, dans lesquelles se trouvent respectivement des segments ( 30 ) de pression.

3. Support ( 18 ) d'aubes directrices suivant la revendication 1,
**caractérisé**
**en ce que** les segments de pression d'un évidement ( 26 ), l'un à côté de l'autre dans la direction ( U ) périphérique, forment un anneau de segment de pression.

4. Support ( 18 ) d'aubes directrices suivant l'une des revendications précédentes,
**caractérisé**
**en ce que** chaque segment ( 30 ) de pression comprend, dans la direction ( U ) périphérique au moins deux parties, au moins l'une des parties ayant dans la direction radiale, un surdimensionnement pour la formation de la précontrainte ( 23 ).

5. Support ( 18 ) d'aubes directrices suivant la revendication 4,
**caractérisé**
**en ce que** la partie pourvue d'un surdimensionnement a une largeur ( B₁ ), qui est plus grande que la distance de l'emplanture ( 27 ) de l'aube directrice à la zone ( 31 ) intérieure d'appui.

6. Support ( 18 ) d'aubes directrices suivant l'une des revendications précédentes,
**caractérisé**
**en ce que** l'anneau ( 15 ) d'aubes directrices est empêché de se déplacer dans la direction ( U ) périphérique par au moins un élément ( 38 ) de blocage.

7. Support ( 18 ) d'aubes directrices suivant l'une des revendications précédentes,
**caractérisé**
**en ce que** des éléments ( 32 ) de plateforme sont prévus respectivement entre deux aubes ( 14, 16 ) directrices voisines d'un anneau ( 15 ) d'aubes directrices.

8. Support ( 18 ) d'aubes directrices suivant l'une des revendications précédentes,
**caractérisé**
**en ce que** les emplantures ( 27 ) d'aubes directrices et/ou les éléments ( 32 ) de plateforme ont un évidement ( 37, 38 ) pour le retrait.

9. Turbomachine
**caractérisée en ce qu'**elle est équipée d'un support ( 18 ) annulaire d'aubes directrices suivant l'une des revendications 1 à 8.

10. Turbomachine suivant la revendication 9,
**caractérisée**
**en ce qu'**elle est constituée en compresseur ( 5 ).

11. Procédé de montage d'aubes ( 14, 16 ) directrices dans un dispositif suivant l'une ou plusieurs des revendications 1 à 9, **caractérisé**
**en ce que** pour monter chaque aube ( 14, 16 ) directrice sur le support ( 18 ) d'aubes directrices, on effectue les stades opératoires suivants :
a) on introduit un segment ( 30 ) de pression dans un évidement ( 26 ), de manière à ce que sa partie pourvue d'un surdimensionnement soit tournée vers une aube ( 14, 16 ) directrice déjà montée,
b) on déplace ensuite le segment de pression vers l'aube ( 14, 16 ) directrice montée, jusqu'à ce qu'il s'applique au segment de pression de l'aube ( 14, 16 ) directrice voisine,
c) on introduit ensuite une aube ( 14, 16 ) directrice dans la rainure ( 21 ) périphérique et on la déplace en direction du segment ( 30 ) de pression, jusqu'à ce que son emplanture ( 27 ) de l'aube directrice s'applique à la partie pourvue d'un surdimensionnement,
d) sous l'action d'une force, on déplace l'emplanture ( 27 ) de l'aube directrice au-dessus de la partie munie du surdimensionnement, jusqu'à ce que l'emplanture ( 27 ) de l'aube directrice s'applique à l'aube ( 14, 16 ) directrice déjà montée, de manière à ce qu'elle soit poussée sans suspension sur la contre dépouille ( 24 ) sous une précontrainte ( 23 ) produite par le segment ( 30 ) de pression.
